# EUROPÄISCHE PATENTANMELDUNG

(11) **EP 0 849 435 A2**
(43) Veröffentlichungstag der Anmeldung: **24.06.1998**
(21) Anmeldenummer: 98105934.8
(22) Anmeldetag: 01.04.1998
(51) Int. Cl.: F01K 13/00, F01K 23/06

(54) **Kraftwerk**

(71) Anmelder: Michaelsen, Christian S., 8712 Stäfa (CH)
(72) Erfinder: Michaelsen, Christian S., 8712 Stäfa (CH)
(74) Vertreter: Troesch Scheidegger Werner AG

(57) **Zusammenfassung**

Bei dem Kraftwerk mit einer ersten Wandlereinheit (3) zur Umsetzung von Primärenergie (Eₚ) in elektrische (Eₑ) und thermische (E_{Q}) Energie, einer Verdampfereinheit (9) für die thermische Energie (E_{Q}) mit nachgeschalteter Dampfturbine (13) und einer dieser nachgeschalteten mechanisch/elektrischen zweiten Wandlereinheit (15) sind die erste Wandlereinheit (3), die Dampfturbine (13) und die zweite Wandlereinheit (15) in einem ersten Behälter (1) und die Verdampfereinheit (9) in einem zweiten Behälter (5) untergebracht, wobei diese Behälter (1; 5) Normcontainer sind oder bezüglich Breite und/oder Länge und/oder Höhe ganzzahlige Verkleinerungen oder Vergrösserungen der Normcontainer-Masse aufweisen.

## Beschreibung

Die vorliegende Erfindung betrifft ein Kraftwerk nach dem Oberbegriff von Anspruch 1.

Kraftwerke dieser Art, bei denen eine Primärenergie eines Primärenergieträgers, wie beispielsweise Gas, Kohle, Brennstoff etc., mittels einer ersten Wandlereinheit sowohl in elektrische wie auch in thermische Ausgangsenergie umgesetzt wird, die thermische Ausgangsenergie der ersten Wandlereinheit eine Verdampfereinheit speist, welch letzterer eine Dampfturbineneinheit nachgeschaltet ist, die auf eine mechanisch/elektrische, zweite Wandlereinheit wirkt, sind bekannt. Es handelt sich dabei um individuell erstellte und konzipierte grössere Kraftwerkanlagen, deren Erstellungskosten hoch sind.

Es ist Aufgabe der vorliegenden Erfindung, ein Kraftwerk obgenannter Art vorzuschlagen, welches in Erstehung bzw. Erstellung und Betrieb wesentlich wirtschaftlicher ist als die bisher bekannten. Dies wird nach dem Kennzeichen von Anspruch 1 dadurch erreicht, dass die erste Wandlereinheit, die Dampfturbineneinheit und die zweite Wandlereinheit in einem ersten Behälter vorgesehen sind, die Verdampfereinheit in einem zweiten, und dass die Behälter Normcontainer sind oder, entsprechend einem Normcontainer-Raster, ihre Breite und/oder Länge und/oder Höhe ganzzahlige Teiler oder Vielfache der entsprechenden Normcontainer-Masse betragen.

Durch diesen modularen Aufbau der Minimalkonfiguration des erfindungsgemässen Kraftwerkes ist es möglich, höhere Modulstückzahlen bereitzustellen, damit einhergehend zu geringeren Erstellungskosten und die Module, nämlich die erwähnten Behälter, an Ort und je nach Gegebenenheiten flexibel und individuell aufzustellen und mit den entsprechenden Leitungen zu verbinden. Im weiteren ergibt sich dadurch, dass als Behälter Normcontainer gewählt werden bzw. Behälter entsprechend dem Normcontainer-Raster eine wesentlich gesteigerte Wirtschaftlichkeit des Transportes unter Berücksichtigung, dass sowohl Strassen-, Luft- und Schiffstransporte weitestgehend auf den Transport der erwähnten Normcontainer eingerichtet sind.

In einer bevorzugten Ausführungsform wird die erste Wandlereinheit durch einen verbrennungsmotor, vorzugsweise einen Dieselmotor, mit nachgeschaltetem Generator gebildet, wobei, weiter bevorzugt, die Dampfturbineneinheit mechanisch auf denselben Generator wirkt. Selbstverständlich ist es aber durchaus möglich, sowohl die Dampfturbine wie auch den Verbrennungsmotor je auf einen Generator wirken zu lassen und die elektrischen Generatorausgänge separat oder vorzugsweise gemeinsam auf einen elektrischen Ausgang des Werkes zu führen.

In einer weiteren bevorzugten Ausführungsvariante weist der erste Behälter einen Brennstoffeingang auf für einen Gas- oder Flüssig-Primärenergieträger, und es ist vorzugsweise eine Tankanordnung für diesen Energieträger in einem weiteren Behälter vorgesehen, derselben Art, wie die vorerwähnten ersten und Zweiten Behälter.

Weiter wird bevorzugterweise im ersten Behälter eine Transformatorenstation vorgesehen, gegebenenfalls weiter ein Schmierstofflager. Umfasst die erste erwähnte Wandlereinheit einen Verbrennungmotor, wie erwähnt vorzugsweise einen Dieselmotor, so wird weiter bevorzugterweise vorgeschlagen, im ersten Behälter für diesen Motor eine Luftkompressoranordnung vorzusehen. Bereits daraus ist ersichtlich, dass der erste Behälter hochkompakt bestückt ist, während der zweite Raum lässt für eine optimale Wandlung der aus dem ersten Behälter anfallenden Heissgase bzw. thermischen Energie in Dampf.

Weiter bevorzugt ist nämlich im zweiten Behälter eine Dampfkesselanordnung vorgesehen, als Verdampfereinheit, wobei Heissgase von einem Ausgang am ersten Behälter dem Eingang am zweiten Behälter zugeführt werden, welch letzterer mit der Kesselanordnung verbunden ist. Eingangs- und/oder ausgangsseitig des Kessels werden die Gase der ersten Wandlereinheit, sofern erforderlich, vorzugsweise über eine Katalysatoreneinheit, die ebenfalls im zweiten Behälter angeordnet ist, einer Schornsteinanordnung an diesem Behälter zugeführt. Ein Heissdampfausgang am zweiten Behälter wirkt auf einen Heissdampfeingang am ersten Behälter, hin zur Dampfturbine. Das abgekühlte Verdampfungsmedium wird nach der Dampfturbine von einem Ausgang am ersten Behälter zu einem Verdampfungsmediums-Eingang am zweiten Behälter und zur Kesselanordnung geführt. Dabei wird bevorzugt dem Verdampfungsmedium-Eingang am zweiten Behälter und der Kesselanordnung, worin das Verdampfungsmedium wieder verdampft wird, eine Kondensatoranordnung zwischengeschaltet. Bevorzugt wird letztere über einen Kühlwassereingang am zweiten Behälter und zur Kondensatoranordnung und einen Kühlwasserausgang am erwähnten Behälter, von der Kondensatoranordnung, betrieben, wobei weiter bevorzugterweise eine Kühlturmanordnung für das erwähnte Kühlwasser in einem weiteren Behälter der erwähnten Art vorgesehen und mit dem zweiten Behälter verbunden ist.

Um weiter sicherzustellen, dass beispielsweise bei Kesselüberholung oder bei Stillstand der ersten Wandlereinheit der Kraftwerkbetrieb aufrechterhalten werden kann, ist im zweiten Behälter ein Besicherungskessel vorgesehen, ein Kleinverdampfer, dessen Heissdampfausgang, vorzugsweise mit demjenigen der Kesselanordnung umschaltbar, auf den Heissdampfausgang des zweiten Behälters geführt ist und mithin auf den Heissdampfeingang am ersten Behälter zur Dampfturbine.

Mit dem erwähnten, konsequent modular aufgebauten Kraftwerk, insbesondere geeignet für Leistungen bis zu 5 MW, ergeben sich aufgrund der optimierbaren Verbindungswege und der Ausnutzung thermischer Energie Wirkungsgrade zwischen Primärenergie und elektrischer Ausgangsenergie grösser als 40 %, vorzugsweise gar grösser als 45 %, wohingegen Kraftwerke der genannten Art, nach bekanntem individuell konzipiertem Schema aufgebaut, und ebenfalls für Leistungen in der Grössenordnung von 5 MW konzipiert, lediglich Wirkungsgrade von 20 % bis höchstens 40 % erreichen.

Als konsequent eingesetzte Behälternorm, die erwähnten Normcontainer, werden internationale Container-Masse von 12,19 x 2,59 x 2,43 m (umgerechnete US-Masse) oder ein Raster mit diesen Massen verwendet, wobei sich dies selbstverständlich nach der jeweils sich durchsetzenden Containernorm richten kann.

Die Erfindung wird anschliessend beispielsweise anhand von Figuren erläutert. Es zeigen:
- Fig. 1: anhand eines Funktionsblock/Signalflussdiagrammes das Grundprinzip des erfindungsgemässen Kraftwerkes,
- Fig. 2: in einem vertikalen und horizontalen Längsschnitt, eine heute bevorzugte Ausführungsvariante des ersten Normcontainers gemäss Fig. 1, mit darin bevorzugt angeordneten Aggregaten,
- Fig. 3: in einer Darstellung analog zu derjenigen von Fig. 2 den zweiten Normcontainer gemäss Fig. 1 mit bevorzugt darin angeordneten Aggregaten,
- Fig. 4: in einer Darstellung analog denjenigen der Fig. 2 und 3, einen weiteren bevorzugterweise eingesetzten Normcontainer, insbesondere mit Tankanordnung für einen Primärenergieträger, und
- Fig. 5: anhand eines Funktionsblock/Signalflussdiagrammes das Betriebsschema des anhand der Normcontainer gemäss den Fig. 2 bis 4 zusammengestellten, erfindungsgemässen Kraftwerkes.

Gemäss Fig. 1 umfasst, in Minimalkonfiguration, das erfindungsgemässe Kraftwerk, in einem ersten Normcontainer 1, eine erste Wandlereinheit 3, welche Primärenergie Eₚ, wie insbesondere Energie eines gasförmigen oder flüssigen Primärenergieträgers, wie von Diesel, Benzin, Erdgas oder eines flüssigen Wärmeträgers, sowohl in elektrische Energie Eₑ wie auch in thermische Energie E_{Q} wandelt, wobei letztere auch als Restwärmeenergie bei Einspeisung von Wärme als Primärenergie auftreten kann.

Die ausgangsseits der Wandlereinheit 3 auftretende Wärmeenergie E_{Q} wird aus dem Normcontainer 1 dem zweiten Normcontainer 5 über eine Verbindung 7 zugespiesen und dort einer Verdampfereinheit 9 zugeführt. Die ausgangsseitig der Verdampfereinheit 9 verbleibende thermische Energie E_{Q}' wird, in dieser Minimalkonfiguration, aus dem Normcontainer 5 in die Umgebung U abgeführt. Dem Normcontainer 5 wird weiter ein Verdampfungsmedium M zugeführt, das in der Verdampfereinheit 9 verdampft wird. Das verdampfte Medium M wird aus dem Normcontainer 5, über eine Verbindung 11, dem Normcontainer 1 und darin mindestens einer als thermisch/mechanischen Wandler wirkenden Dampfturbine 13 zugespiesen. Ihr mechanischer Ausgang treibt eine mechanisch/elektrische Wandlereinheit 15. Die elektrische Ausgangsenergie der Wandlereinheit 3 sowie der Wandlereinheit 15 wird gemeinsam oder getrennt aus dem Normcontainer 1 zur Verfügung gestellt.

Die Normcontainer 1 bzw. 5 wie auch die weiteren, in bevorzugter Ausführungsform noch zu beschreibenden Normcontainer entsprechen gängigen Normen, wie beispielsweise und insbesondere der Norm$\text{12,19 m x 2,59 m x 2,43 m,}$ deren metrische Grössen der US-Norm-Umrechnung entsprechen.

Die in Fig. 1 und den weiteren, noch zu beschreibenden Figuren eingesetzten Normcontainer können auch ganzzahlige Teiler oder Vielfache der angegebenen Normcontainer-Längen-, -Breiten- und -Höhenmasse betragen, insbesondere deren halbe oder doppelte Längenmasse.

In Fig. 2 ist der anhand von Fig. 1 prinzipiell beschriebene Normcontainer 1 mit den in heutiger Konfiguration bevorzugt enthaltenen Aggregaten dargestellt.

Ein Dieselmotor 10 mit Kraftstoffzuführleitung 11 für die Primärenergie Eₚ treibt einen Generator 12. Sie bilden gemeinsam die Wandlereinheit 3 gemäss Fig. 1. Die elektrische, vorzugsweise dreiphasige Ausgangsenergie des Generators 12 ist über Leitungen 14 einer Transformatorenstation 18 in einem mit einer Trennwand 19 abgeschoteten Bereich des Containers 1 zugeführt, von wo sie (nicht dargestellt) aus dem Container 1 zur Verfügung gestellt wird.

Eine auf denselben Generator 12 wirkende Dampfturbine 20 ist einerseits mit einem Dampfeingang 22 und mit einem Dampfausgang 24 anderseits am Container 1 verbunden. Die Abluft des Dieselmotors ist auf einen Abluftausgang 26 des Behälters 1 geführt. Im weiteren sind am Normcontainer 1 gegebenenfalls eine Luftkompressoreinheit 28 für den Dieselmotor sowie ein Schmieröllager 30 vorgesehen. Zutrittstüren 32 erlauben den Zutritt in den Normcontainer 1 und zu den darin enthaltenen Aggregaten.

Gemäss Fig. 3 ist im Normcontainer 5 ein Verdampfungskessel 40 vorgesehen mit einem Heisslufteinlass 42 am Container 5 und einem Heissluftauslass 44, welcher über einen Katalysator 46 mit dem Schornstein 48 am Container 5 verbunden ist. Der Kessel 40 wird an einem Verdampfungsmedium-Eingang 52 vom Ausgang eines Kondensators 54 gespiesen. Dampf tritt aus einem Dampfausgang 56 am Normcontainer 5 aus.

Der Kondensator 54 ist zwischen Kühlwasserein- und -austritt 58 bzw. 60 am Normcontainer 5 geschaltet. Ein Besicherungskessel 62 kann anstelle des Kessels 40 zwischen Kondensatorausgang und Dampfausgang 56 vom Kessel 40 geschaltet werden, umschaltbar, um anstelle des Kessels 40 in Betrieb genommen zu werden.

Mit 64 ist ein Steuerschrank mit Betriebskonsole dargestellt, mit 66 ein Schieber, mittels welchem anstelle des Katalysatorausganges der Besicherungskessel auf den Schornstein 48 geschaltet wird. Mit 67 ist der Eingang am Container 5 zum Kondensator 54 dargestellt, für aus der Dampfturbine an Austritt 24 gemäss Fig. 2 austretenden Dampf.

In Fig. 4 ist ein dritter Normcontainer 6 dargestellt, mit einem Dieselöltank 70, mit Auslass 72 am Container 6. Weiter bezeichnen 74 einen abgetrennten Raum im Container 6 für Öl- bzw. Schmierstofflager, 76 einen ebenfalls abgetrennten Steuerungsraum und 78 einen Werkstattraum. Zutrittstüren zu den einzelnen Räumen am Normcontainer 6 sind wiederum mit 32 bezeichnet. Der Brennstofftank 70 ist im Normcontainer 6 mittels eines separaten Behälters realisiert, womit letzterer mit dem Container 6 einen doppelwandigen Brennstoffraum bildet.

In Fig. 5 ist das Betriebsschema des aus den Containern 1, 5, 6 aufgebauten Kraftwerkes dargestellt, in Form eines Signalfluss/Funktionsblockdiagrammes. Es sind dieselben Bezugszeichen verwendet, die für entsprechende Aggregate bereits in den Fig. 2 bis 4 verwendet wurden. Zudem ist jeweils in Klammern, zur Erleichterung des Überblickes, die Positionsnummer des entsprechenden Containers eingesetzt. Weiter in Fig. 5 ersichtliche Aggregate, wie Ventile und Pumpen, sind lediglich in Klammern, mit den zugehörigen Normcontainern bezeichnet, ihre Funktion ist dem Fachmann ohne weiteres geläufig. Erst in Fig. 5 ersichtlich ist eine Kühlturmanordnung 80, welche dem Kondensator 54 im Normcontainer 5 (Fig. 3) zugeschaltet ist, und welche bevorzugterweise und wie mit (Cont.) angedeutet als separater weiterer Normcontainer bereitgestellt wird.

Mit dem erfindungsgemässen Kraftwerk, insbesondere in der beschriebenen, heute bevorzugten Ausführungsform, ausgelegt für elektrische Ausgangsleistungen bis 5 MW, ergeben sich zwischen Primärenergie Eₚ gemäss Fig. 1 und elektrischer Ausgangsenergie Eₑ Wirkungsgrade grösser als 40 %, vorzugsweise grösser als 45 %.

Damit wird ein modular aufgebautes Kraftwerk geschaffen, welches flexibel den örtlichen Gegebenheiten des Aufstellungsortes angepasst werden kann, womit die Bereitstellung grösserer Stückzahlen der wie erwähnt normierten Module möglich ist. Aufgrund der dichten Packung und der konsequenten Ausnützung der anfallenden thermischen Energien ergibt sich zudem die erwähnte, hohe Wirtschaftlichkeit des Betriebes. Damit wird ermöglicht, je nach eingesetztem Primärenergieträger, relativ kostengünstig, autonome elektrische Kraftwerk-Stationen insbesondere für die angegebenen Wattzahlen bereitzustellen.

## Patentansprüche

1. Kraftwerk, umfassend
- mindestens eine eine Primärenergie (Eₚ) sowohl in elektrische (Eₑ) wie auch in thermische (E_{Q}) Ausgangsenergie umsetzende erste Wandlereinheit (3);
- mindestens eine durch die thermische Ausgangsenergie (E_{Q}) der ersten Wandlereinheit (3) gespiesene Verdampfereinheit (9);
- eine der Verdampfereinheit (9) nachgeschaltete Dampfturbineneinheit (9);
- eine der Dampfturbineneinheit (9) nachgeschaltete mechanisch/elektrische zweite Wandlereinheit (15),
dadurch gekennzeichnet, dass
- die erste Wandlereinheit (3), die Dampfturbineneinheit (13) und die zweite Wandlereinheit (15) in einem ersten Behälter (1) vorgesehen sind,
- die Verdampfereinheit (9) in einem zweiten (5),
und dass die Behälter (1, 5) Normcontainer sind oder ihre Breite und/oder Länge und/oder Höhe ganzzahlige Teiler oder Vielfache der entsprechenden Normcontainer-Masse betragen.

2. Kraftwerk nach Anspruch 1, dadurch gekennzeichnet, dass im ersten Behälter (1) vorgesehen sind:
- ein Verbrennungsmotor, vorzugsweise ein Dieselmotor (10), welcher mit einem Generator (12) wirkverbunden ist und die gemeinsam die erste Wandlereinheit (3) bilden, wobei bevorzugterweise auch die Dampfturbineneinheit (20) mechanisch auf den Generator (12), auch als zweite Wandlereinheit (15), wirkt.

3. Kraftwerk nach einem der Ansprüche 1 oder 2, dadurch gekennzeichnet, dass der erste Behälter (1) einen Brennstoffeingang (11) umfasst für einen Gas- oder Flüssig-Primär-Energieträger, und dass vorzugsweise eine Tankanordnung (70) für diesen Energieträger in einem weiteren Behälter (6) vorgesehen ist, welcher ebenfalls ein Normcontainer ist oder dessen Breite und/oder Länge und/oder Höhe einen ganzzahligen Teiler oder ein ganzzahliges Vielfaches der entsprechenden Normcontainer-Masse beträgt.

4. Kraftwerk nach einem der Ansprüche 1 bis 3, dadurch gekennzeichnet, dass im ersten Behälter (1) eine Transformatorenstation (18) vorgesehen ist und gegebenenfalls ein Schmierstofflager (30) und/oder eine einen Verbrennungsmotor umfassende, der ersten Wandlereinheit vorgeschaltete Luftkompressor-Anordnung (28).

5. Kraftwerk nach einem der Ansprüche 1 bis 4, dadurch gekennzeichnet, dass im zweiten Behälter (15) eine Dampfkesselanordnung (40) vorgesehen ist, der erste Behälter (1) einen Ausgang für Heissgas (26) aufweist, der zweite Behälter (5) einen mit der Kesselanordnung verbundenen Eingang für Heissgas (42), dass der Kessel weiter einen Ausgang (44) für das Gas aufweist, welcher auf eine Schornsteinanordnung (48) am zweiten Behälter (5) wirkt, wobei vorzugsweise dem Eingang für Heissgase und dem Kessel und/oder dem Ausgang des Kessels und der Schornsteinanordnung eine Katalysator-Einheit zwischengeschaltet ist, wobei der zweite Behälter weiter einen Heissdampfausgang (56) von der Kesselanordnung und der erste Behälter einen Heissdampfeingang (22) zur Dampfturbine aufweist, weiter der zweite Behälter (5) einen Verdampfungsmedium-Eingang (54) zur Kesselanordnung, der erste (1) einen Verdampfungsmedium-Ausgang (24) von der Dampfturbine (20).

6. Kraftwerk nach Anspruch 5, dadurch gekennzeichnet, dass dem Verdampfungsmedium-Eingang am zweiten Behälter und der Kesselanordnung eine Kondensatoranordnung zwischengeschaltet ist.

7. Kraftwerk nach Anspruch 6, dadurch gekennzeichnet, dass der zweite Behälter (5) einen Kühlwassereingang (58) zur Kondensatoranordnung und einen Kühlwasserausgang (60) von der Kondensatoranordnung umfasst, und dass vorzugsweise eine Kühlturmanordnung (80) in einem weiteren Behälter mit Kühlwasser-ein- und -ausgang vorgesehen ist, welcher vierte Behälter ein Normcontainer ist oder dessen Breite und/oder Länge und/oder Höhe ganzzahlige Teiler oder Vielfache der entsprechenden Normcontainer-Masse beträgt.

8. Kraftwerk nach Anspruch 5, dadurch gekennzeichnet, dass im zweiten Behälter (5) ein Besicherungskessel (62) vorgesehen ist, dessen Heissdampfausgang, vorzugsweise mit demjenigen der Kesselanordnung umschaltbar, auf den Heissdampfausgang (56) des zweiten Behälters (5) schaltbar ist.

9. Kraftwerk nach einem der Ansprüche 1 bis 8, dadurch gekennzeichnet, dass es eine elektrische Leistung von bis zu 5 MW abgibt.

10. Kraftwerk nach einem der Ansprüche 1 bis 9, dadurch gekennzeichnet, dass der Wirkungsgrad zwischen Primärenergie und elektrischer Ausgangsenergie grösser als 40 %, vorzugsweise grösser als 45 % ist.
